# EUROPÄISCHE PATENTSCHRIFT

(11) **EP 2 188 094 B1**
(45) Veröffentlichungstag und Bekanntmachung des Hinweises auf die Patenterteilung: **23.10.2013**
(21) Anmeldenummer: 08760742.0
(22) Anmeldetag: 09.06.2008
(51) Int. Cl.: B25B 23/00, B25B 23/12

(54) **HANDWERKZEUGMASCHINE MIT EINEM WERKZEUGHALTER**
HAND POWER TOOL WITH A TOOL HOLDER
MACHINE-OUTIL AVEC UN PORTE-OUTIL

(30) Priorität: 01.08.2007 DE 202007010699 U
(43) Veröffentlichungstag der Anmeldung: 26.05.2010
(73) Patentinhaber: Robert Bosch GmbH, 70442 Stuttgart (DE)
(72) Erfinder: HECHT, Joachim, 71106 Magstadt (DE)
(86) Internationale Anmeldenummer: PCT/EP2008/057178
(87) Internationale Veröffentlichungsnummer: WO 2009/015932

(56) Entgegenhaltungen:
- WO-A-00/37220
- DE-A1-102004 011 579
- DE-A1-102005 017 872
- DE-U1- 8 334 719
- DE-U1- 20 201 012
- US-A- 2 838 082

## Beschreibung

### Stand der Technik

Die Erfindung betrifft eine Handwerkzeugmaschine nach dem Oberbegriff des Anspruchs 1.

Aus dem Stand der Technik sind Handwerkzeugmaschinen mit integriertem Werkzeughalter zur Aufnahme eines Einsatzwerkzeuges, z.B. eines Schrauberbits, bekannt. Der Werkzeughalter hat beispielsweise eine Sechskantaufnahme zur Aufnahme von Sechskant-Einsatzwerkzeugen. Das Einsatzwerkzeug wird in der Aufnahme beispielsweise mittels einer federbelasteten Kugel in axialer Richtung verriegelt. Der Werkzeughalter kann ein Magnetwerkzeughalter mit einem in den Werkzeughalter integrierten Magneten sein. Dadurch wird das Einsatzwerkzeug zusätzlich in dem Werkzeughalter gehalten. Bei integrierten Magnetwerkzeughaltern wird konstruktionsbedingt nur das Einsatzwerkzeug magnetisiert und gehalten. Die Magnetisierung ist nicht ausreichend stark, um auch den Schraubenkopf einer zu verarbeitende Schraube zu magnetisieren und so an dem Einsatzwerkzeug zu halten.

Ebenfalls aus dem Stand der Technik bekannt sind separate Magnetwerkzeughalter, welche nicht fest in der Handwerkzeugmaschine integriert sind, sondern in eine Aufnahme der Handwerkzeugmaschine eingesteckt und drehfest gehalten werden. Bei derartigen separaten Magnetwerkzeughaltern gelingt es, die zu verarbeitende Schraube gut zu magnetisieren. Der Nachteil der separaten Werkzeughalter liegt jedoch in ihrer konstruktionsbedingt ungenügenden Rundlaufeigenschaft, die daher rührt, dass üblicherweise die Antriebsspindel mit Sechskantprofil direkt in eine Bohrung eingepresst wird oder das Sechskantprofil der Antriebsspindel relativ zu der Sechskantaufnahme des Werkzeughalters radial verdreht und so axial verpresst wird. .

Ein Handwerkzeug mit einer Antriebsspindel und einem fest in das Handwerkzeug integrierten Werkzeughalter ist aus der DE 8 347 194 bekannt.

### Offenbarung der Erfindung

Die Erfindung geht aus von einer Handwerkzeugmaschine mit einer Antriebsspindel und einem integrierten Werkzeughalter, wobei die Antriebsspindel in einer Aufnahme mit dem Werkzeughalter drehfest verbindbar ist und der Werkzeughalter zumindest einen Magneten aufweist. Unter einem integrierten Werkzeughalter wird ein Werkzeughalter verstanden, welcher unlösbar mit der Antriebsspindel verbindbar ist und somit fest in die Handwerkzeugmaschine, z.B. einen Schrauber, integriert ist.

Die Erfindung erlaubt es, einerseits eine mit der Handwerkzeugmaschine zu verarbeitende Schraube ausreichend gut magnetisieren zu können, so dass sie an dem Einsatzwerkzeug (auch als Bit bezeichnet) gehalten wird, und andererseits eine ausreichend gute Rundlaufeigenschaft des Werkzeughalters zu erzielen. Unter einer guten Rundlaufeigenschaft wird insbesondere verstanden, dass ein idealer Bit in einem Abstand von 40 mm weniger als 0,3 mm Rundlaufabweichung aufweist. Dies wird dadurch erreicht, dass die Antriebsspindel mit dem Werkzeughalter derart verbindbar ist, dass zumindest ein erstes Teilstück der Antriebsspindel fest mit dem Werkzeughalter verbindbar ist, und zumindest ein zweites Teilstück der Antriebsspindel vorhanden ist, welches mindestens so lang ist wie das erste Teilstück. Insbesondere ist das zweite Teilstück länger als das erste Teilstück. Der Durchmesser der Antriebsspindel kann im Bereich des ersten und des zweiten Teilstücks gleich oder verschieden sein.

Eine besonders gute Rundlaufeigenschaft wird dadurch erzielt, dass die Länge des zweiten Teilstücks mindestens das 0,8-fache des Durchmessers der Antriebsspindel im Bereich des zweiten Teilstücks beträgt. Das zweite Teilstück ist bevorzugt maximal so groß wie der zweifache Durchmesser der Antriebsspindel im Bereich des zweiten Teilstücks. Prinzipiell kann das zweite Teilstück auch größer als der zweifache Durchmesser der Antriebsspindel sein. Dies würde jedoch zu einer größeren Baulänge führen, was für viele Anwendungen bzw. für viele Handwerkzeugmaschinen nicht wünschenswert wäre.

Die Länge des ersten Teilstücks beträgt vorzugsweise mindestens das 0,4-fache des Durchmessers der Antriebsspindel im Bereich des ersten Teilstücks.

Um die mit der Handwerkzeugmaschine, z.B. einem Schrauber, zu verarbeitende Schraube gut magnetisieren zu können, besteht die Antriebsspindel bevorzugt aus einem magnetisierbaren Stahl, z.B. aus austenitischem Stahl. Der Werkzeughalter besteht bevorzugt aus einem nicht oder nur schwach magnetisierbaren Stahl, z.B. V2A Stahl. Dabei ist der Magnet derart in dem Werkzeughalter aufgenommen, dass er an der abtriebsseitigen Stirnseite der Antriebsspindel anliegt. Hierfür ist beispielsweise der Durchmesser des Magneten größer gewählt als die Breite des Schlüsselmaßes der Sechskantaufnahme für das Einsatzwerkzeug. Deshalb kann der Magnet nicht aus der Sechskantaufnahme herausfallen.

Zur Befestigung des Werkzeughalters auf der Antriebsspindel weist der Werkzeughalter eine Aufnahme auf, in die die Antriebsspindel einpressbar ist. Das erste Teilstück ist fest mit dem Werkzeughalter mittels axialer Pressung verbunden. Hierfür ist das erste Teilstücks mit einer axialen Rändelung versehen. Dies ermöglicht die Übertragung hoher Drehmomente.

Das zweite Teilstück, welches mittels radialer Pressung mit dem Werkzeughalter verbunden ist, dient der Führung und damit der Verbesserung der Rundlaufeigenschaften. Das zweite Teilstück trägt zur Drehmomentübertragung bei.

In einer weiterführenden Ausgestaltung der erfindungsgemäßen Handwerkzeugmaschine ist ein drittes Teilstück vorgesehen, welches analog zu dem zweiten Teilstück der Antriebsspindel mittels radialer Pressung mit dem Werkzeughalter verbindbar ist. Dabei ist das erste Teilstück zwischen dem zweiten und dritten Teilstück angeordnet. Dadurch wird eine doppelte Zentrierung erreicht.

Nachfolgend wird die Erfindung anhand der beigefügten Zeichnungen näher erläutert. Es zeigen
- Figur 1: eine erfindungsgemäße Handwerkzeugmaschine mit einem Werkzeughalter in perspektivischer Ansicht
- Figur 2: eine Schnittdarstellung des Werkzeughalters mit Antriebsspindel
- Figur 3: eine vergrößerte Schnittdarstellung des Werkzeughalters nach Fig. 2
- Figur 4: die Antriebsspindel in perspektivischer Ansicht
- Figur 5: eine schematische Darstellung einer alternativen Ausführungsform eines Werkzeughalters.

Figur 1 zeigt eine Handwerkzeugmaschine 1 in Form eines Akkuschraubers. Die Handwerkzeugmaschine besitzt einen Werkzeughalter 10 mit einem Schrauberbit als Einsatzwerkzeug 2 (nachfolgend vereinfacht auch als Bit bezeichnet). Der Werkzeughalter 10 ist fest in die Handwerkzeugmaschine 1 integriert. Er ist teilweise in dem Gehäuse 3 der Handwerkzeugmaschine 1 aufgenommen. Der Werkzeughalter 10 ist ein Magnetwerkzeughalter.

Fig. 2 zeigt einen vergrößerten Ausschnitt des Werkzeughalters 10 ohne Schrauberbit. Der Werkzeughalter 10 weist eine Aufnahmeöffnung 11 zur Aufnahme des Einsatzwerkzeugs 2 auf. Die Aufnahmeöffnung 11 ist mehrkantig, insbesondere sechskantig, ausgebildet zur Aufnahme von Sechskant-Bits 2. Zum Verriegeln und Entriegeln eines Bits 2 in dem Werkzeughalter 10 ist ein Betätigungsmittel 12 in Form einer axial verschiebbaren Hülse vorgesehen. In der dargestellten Ausführungsform des Verriegelungs- bzw. Entriegelungsmechanismus erfolgt die Verriegelung selbsttätig beim Einführen des Einsatzwerkzeugs 2, indem das Verriegelungsmittel 13, hier in Form einer Kugel, in eine korrespondierende Ausnehmung (nicht dargestellt) in dem Bit 2 eingreift. Zum Entriegeln des Bits 2 wird das Betätigungsmittel 12 entgegen der Federkraft der Feder 14 in axialer Richtung bewegt. In der Darstellung nach Fig. 2 wird das Betätigungsmittel 12 nach links verschoben, so dass das Verriegelungsmittel 13 den Bit 2 freigibt.

Der Werkzeughalter 10 ist in die Handwerkzeugmaschine 1 integriert, indem er mit der Antriebsspindel 30 drehfest und unlösbar verbunden ist. Hierfür weist der Werkzeughalter 10 eine Aufnahme 16 auf, in der das abtriebsseitige Ende der Antriebsspindel 30 aufgenommen und in den Werkzeughalter 10 eingepresst ist. In der Aufnahme 16 ist zumindest ein erstes Teilstück 31 der Antriebsspindel 30 mit dem Werkzeughalter 10 mittels axialer Pressung fest verbunden. Dazu ist das erste Teilstück 31 mit einer axialen Rändelung 35 versehen. Die Länge des ersten Teilstücks 31 beträgt mindestens das 0,4-fache des Durchmessers der Antriebsspindel 30 im Bereich des ersten Teilstücks 31.

Die Antriebsspindel 30 umfasst zumindest ein zweites Teilstück 32, welches mindestens so lang ist wie das erste Teilstück 31. Das zweite Teilstück 32 ist entweder nicht fest mit dem Werkzeughalter 10 verbunden oder mittels radialer Pressung mit dem Werkzeughalter 10 in der Aufnahme 16 befestigt. Die Länge des zweiten Teilstücks 32 beträgt mindestens das 0,8-fache des Durchmessers der Antriebsspindel 30 im Bereich des zweiten Teilstücks 32 und ist maximal so groß wie der zweifache Durchmesser der Antriebsspindel 30, ebenfalls im Bereich des zweiten Teilstücks 32. Es dient der Führung und damit der Verbesserung der Rundlaufeigenschaften.

Die Antriebsspindel 30 ist bevorzugt aus einem magnetisierbaren Stahl, z.B. aus austenitischem Stahl. Der Werkzeughalter 10 besteht dagegen bevorzugt aus einem nicht bzw. nur schwach magnetisierbaren Stahl, z.B. V2A Stahl.

Zusätzlich weist der Werkzeughalter 10 einen Magneten 15 auf, der in dem Werkzeughalter 10 aufgenommen ist und an der abtriebsseitigen Stirnseite 36 der Antriebsspindel 30 anliegt. Der erfindungsgemäße Werkzeughalter 10 erlaubt es, das Einsatzwerkzeug 2 und die zu verarbeitende Schraube (nicht dargestellt) zu magnetisieren, so dass die Schraube an dem Einsatzwerkzeug 2 gehalten wird.

Eine alternative Ausgestaltung des erfindungsgemäßen Werkzeughalters 10a ist schematisch in Fig. 5 gezeigt. Hierbei ist eine doppelte Zentrierung vorgesehen, indem die Antriebsspindel 30 ein drittes Teilstück 33 aufweist, welches analog zu dem zweiten Teilstück 32 der Antriebsspindel 30 mittels radialer Pressung mit dem Werkzeughalter 10 in der Aufnahme 16 verbindbar ist. Dabei ist das erste Teilstück 31 zwischen dem zweiten Teilstück 32 und dritten Teilstück 33 angeordnet.

## Patentansprüche

1. Handwerkzeugmaschine mit einer Antriebsspindel (30) und einem fest in die Handwerkzeugmaschine integrierten Werkzeughalter (10), wobei der Werkzeughalter (10) eine Aufnahme (16) zur Aufnahme des abtriebsseitigen Endes der Antriebsspindel (30) aufweist und mit der Antriebsspindel (30) drehfest und unlösbar verbunden ist sowie zumindest einen an der abtriebsseitigen Stirnseite (36) der Antriebsspindel (30) anliegenden Magneten (15) aufweist, **dadurch gekennzeichnet, dass** in der Aufnahme (16) zumindest ein erstes Teilstück (31) der Antriebsspindel (30) mit einer axialen Rändelung (35) versehen ist und mit dem Werkzeughalter (10) mittels axialer Pressung fest verbunden ist, und zumindest ein zweites Teilstück (32) der Antriebsspindel (30) mit dem Werkzeughalter (10) mittels radialer Pressung verbunden ist, wobei das zweite Teilstück (32) mindestens so lang ist wie das erste Teilstück (31), und der Magnet (15) an der abtriebsseitigen Stirnseite (36) des zweiten Teilstücks (32) anliegt

2. Handwerkzeugmaschine nach Anspruch 1, **dadurch gekennzeichnet, dass** das zweite Teilstück (32) länger ist als das erste Teilstück (31).

3. Handwerkzeugmaschine nach einem der vorhergehenden Ansprüche, **dadurch gekennzeichnet, dass** die Länge des zweiten Teilstücks (32) mindestens das 0,8-fache des Durchmessers der Antriebsspindel (30) im Bereich des zweiten Teilstücks (32) beträgt.

4. Handwerkzeugmaschine nach einem der vorhergehenden Ansprüche, **dadurch gekennzeichnet, dass** die Länge des zweiten Teilstücks (32) maximal so groß ist wie der zweifache Durchmesser der Antriebsspindel (30) im Bereich des zweiten Teilstücks (32).

5. Handwerkzeugmaschine nach einem der vorhergehenden Ansprüche, **dadurch gekennzeichnet, dass** die Antriebsspindel (30) aus einem magnetisierbaren Stahl besteht.

6. Handwerkzeugmaschine nach einem der vorhergehenden Ansprüche, **dadurch gekennzeichnet, dass** der Werkzeughalter (10) aus einem nicht magnetisierbaren Stahl besteht.

7. Nandwerkzeugmaschine nach einem der vorhergehenden Ansprüche, **dadurch gekennzeichnet, dass** ein drittes Teilstück (33) der Antriebsspindel (30) vorhanden ist, welches mittels radialer Pressung mit dem Werkzeughalter (10) verbindbar ist, wobei das erste Teilstück (31) zwischen dem zweiten und dritten Teilstück (32, 33) angeordnet ist.

## Claims

1. Portable power tool having a drive spindle (30) and a tool holder (10) firmly integrated in the portable power tool, wherein the tool holder (10) has a receptacle (16) for receiving the output-side end of the drive spindle (30) and is connected non-detachably to the drive spindle (30) for rotation therewith, and has at least one magnet (15) resting against the output-side end side (36) of the drive spindle (30), **characterized in that** in the receptacle (16) at least a first part (31) of the drive spindle (30) is provided with axial knurling (35) and is firmly connected to the tool holder (10) by means of axial pressing, and at least a second part (32) of the drive spindle (30) is connected to the tool holder (10) by means of radial pressing, wherein the second part (32) is at least as long as the first part (31) and the magnet (15) rests against the output-side end side (36) of the second part (32).

2. Portable power tool according to Claim 1, **characterized in that** the second part (32) is longer than the first part (31).

3. Portable power tool according to either of the preceding claims, **characterized in that** the length of the second part (32) is at least 0.8 times the diameter of the drive spindle (30) in the region of the second part (32).

4. Portable power tool according to one of the preceding claims, **characterized in that** the length of the second part (32) is at most twice as large as the diameter of the drive spindle (30) in the region of the second part (32).

5. Portable power tool according to one of the preceding claims, **characterized in that** the drive spindle (30) consists of a magnetizable steel.

6. Portable power tool according to one of the preceding claims, **characterized in that** the tool holder (10) consists of a non-magnetizable steel.

7. Portable power tool according to one of the preceding claims, **characterized in that** a third part (33) of the drive spindle (30) is provided, said third part (33) being connectable to the tool holder (10) by means of radial pressing, wherein the first part (31) is arranged between the second and third parts (32, 33).

## Revendications

1. Machine-outil à main comprenant une broche d'entraînement (30) et un porte-outil (10) intégré fixement dans la machine-outil à main, le porte-outil (10) comprenant un logement (16) pour loger l'extrémité côté sortie de la broche d'entraînement (30) et étant relié de manière solidaire en rotation et non amovible à la broche d'entraînement (30), et comprenant au moins un aimant (15) s'appliquant contre la face frontale (36) côté sortie de la broche d'entraînement (30), **caractérisée en ce que**, dans le logement (16), au moins un premier tronçon (31) de la broche d'entraînement (30) est pourvu d'un moletage axial (35) et est relié fixement au porte-outil (10) au moyen d'un serrage axial, et au moins un deuxième tronçon (32) de la broche d'entraînement (30) est relié au porte-outil (10) au moyen d'un serrage radial, le deuxième tronçon (32) étant au moins aussi long que le premier tronçon (31) et l'aimant (15) s'appliquant contre la face frontale (36) côté sortie du deuxième tronçon (32).

2. Machine-outil à main selon la revendication 1, **caractérisée en ce que** le deuxième tronçon (32) est plus long que le premier tronçon (31).

3. Machine-outil à main selon l'une quelconque des revendications précédentes, **caractérisée en ce que** la longueur du deuxième tronçon (32) vaut au moins 0,8 fois le diamètre de la broche d'entraînement (30) dans la région du deuxième tronçon (32).

4. Machine-outil à main selon l'une quelconque des revendications précédentes, **caractérisée en ce que** la longueur du deuxième tronçon (32) est au maximum aussi grande que le double du diamètre de la broche d'entraînement (30) dans la région du deuxième tronçon (32).

5. Machine-outil à main selon l'une quelconque des revendications précédentes, **caractérisée en ce que** la broche d'entraînement (30) est constituée d'un acier magnétisable.

6. Machine-outil à main selon l'une quelconque des revendications précédentes, **caractérisée en ce que** le porte-outil (10) est constituée d'un acier non magnétisable.

7. Machine-outil à main selon l'une quelconque des revendications précédentes, **caractérisée en ce qu'**un troisième tronçon (33) de la broche d'entraînement (30) est prévu, lequel peut être relié au porte-outil (10) au moyen d'un serrage radial, le premier tronçon (31) étant disposé entre les deuxième et troisième tronçons (32, 33).
